# EUROPÄISCHE PATENTSCHRIFT

(11) **EP 1 136 054 B1**
(45) Veröffentlichungstag und Bekanntmachung des Hinweises auf die Patenterteilung: **11.05.2005**
(21) Anmeldenummer: 01105542.3
(22) Anmeldetag: 06.03.2001
(51) Int. Cl.: A61H 3/02

(54) **Standvorrichtung für eine Gehsstütze**
Stand device for crutch
Dispositif de support pour béquille

(30) Priorität: 09.03.2000 DE 20004158 U
(43) Veröffentlichungstag der Anmeldung: 26.09.2001
(73) Patentinhaber: Schlosser, Marga, 92224 Amberg (DE)
(72) Erfinder: Schlosser, Marga, 92224 Amberg (DE); Scheitenberger, Hubert, 84066 Mallersdorf (DE); Gronbach, Christian, 93051 Regensburg (DE)

(56) Entgegenhaltungen:
- EP-A- 0 958 803
- CH-A- 688 175
- DE-U- 8 507 074
- FR-A- 2 758 979
- NL-A- 9 401 235
- US-A- 5 755 245

## Beschreibung

Gehstützen (Krücken) müssen bei Nichtgebrauch am Boden abgelegt oder an Möbelstücke oder Wände angelehnt werden, wobei sie möglichst in Griffweite bleiben sollten, um die Wiederbenutzung zu erleichtern. Deshalb ist eine Standvorrichtung für Gehstützen hilfreich und erleichtert deren Handhabung.

Durch CH 688175 A5 ist eine Gehstütze mit einer Standvorrichtung bekannt, deren Betätigungsmechanismus in den hohlen Stab der Gehstütze integriert ist. Nachteiligerweise sind zur Betätigung beide Hände erforderlich.

Außerdem sind bereits Standvorrichtungen vorgeschlagen worden, die außen an einer konventionellen Gehstütze als Bausatz angebracht werden können. Eine entsprechende Vorrichtung ist aus den Figuren 17 bis 20 der französischen Offenlegungsschrift 2603479 bekannt. Ungünstig ist der Umstand, dass zur Betätigung dieser Standvorrichtung zwei Hände erforderlich sind, was gerade von gehbehinderten Personen als großer Nachteil empfunden wird.

Aus EP 0 958 803 A1 ist eine Gehstütze in längenverstellbarer Ausführung mit einer Standvorrichtung bekannt. Die Betätigung erfolgt über eine außen am Stab verlaufende Kraftübertragung in Verbindung mit einer Rastrnechanik, die eine Einhandbedienbarkeit der Standvorrichtung vom Handgriff aus erlaubt. Wegen der offenliegenden Bauweise ist eine Beschädigung der Kraftübertragung nicht ausschließbar.

Der Erfindung liegt deshalb die Aufgabe zugrunde, eine gebrauchssichere Gehstütze der vorhergehend genannten Art anzugeben, die längenverstellbar ist und zugleich eine besonders einfache und ergonomische Handhabung ermöglicht.

Gelöst wird diese Aufgabe durch die kennzeichnenden Merkmale des Anspruchs 1.

Da im Gegensatz zum bekannten Stand der Technik zur Betätigung der Standvorrichtung keine Schwenkbewegung, sondern aufgrund der neuerungsgemäßen Mechanik lediglich eine Zugbewegung notwendig ist, kann das Handhabungselement der Standvorrichtung nahe am Griff der Gehstütze angeordnet werden, so dass vorteilhafterweise eine Einhandbedienung der Standvorrichtung möglich ist.

Nachfolgend werden Ausführungsbeispiele anhand von Figuren erläutert. Es zeigt:
- Fig. 1: in der linken Abbildung eine Seitenansicht einer Gehstütze mit hochgeklappten Stützbei nen (Bereitschaftsstellung) und in der rechten Abbildung mit ausgeklappten Stützbeinen (Standposition),
- Fig. 2.: eine vertikale Draufsicht (vergrößert) auf den unteren Bereich der Gehstütze in der Bereit schaftsstellung,
- Fig. 3: eine Draufsicht auf den unteren Bereich der Gehstütze in der Standposition,
- Fig.: 4 jeweils eine vergrößerte Seitenansicht mit teilweiser Schnittdarstellung des unteren Bereichs der Standvorrichtung und der Gehstütze in beiden Stellungen analog zu Fig.1,
- Fig. 5: das Rastprinzip der in der Standvorrichtung verwendeten Rastmechanik, dargestellt als Ab wicklung.
- Fig. 6: in der linken Abbildung eine Seitenansicht in teilweiser Schnittdarstellung einer zweiten Ausführungsform einer Gehstütze mit ausgeklappten Stützbeinen (Standposition) und in der rechten Abbildung mit hochgeklappten Stützbeinen (Bereitschaftsstellung),
- Fig. 7: eine vergrößerte Ansicht des unteren Bereichs der Gehstütze nach Fig. 6 in der Standposition,
- Fig. 8: eine erfindungsgemäße Ausführungsform einer Gehstütze entsprechend der Fig. 6 mit einer hydraulischen Kraftübertragungseinrichtung,
- Fig. 9: eine vergrößerte Ansicht des oberen Bereichs der Gehstütze nach Fig. 8,
- Fig. 10: eine vergrößerte Ansicht des unteren Bereichs der Gehstütze nach Fig. 8 und
- Fig. 11: einen Längenverstellmechanismus einer erfindungsgemäßen Gehstütze mit innenliegender Kraftübertragung in einem axialen Teilschnitt und einem Radialschnitt in vergrößerter Darstellung.

Die Gehstütze besteht im wesentlichen aus einem zweiteiligen, längeneinstellbaren Stab 11a,b, einem am oberen Ende befestigten Griff 12 mit einer zugeordneten Unterarmschiene 13 und einem Fußkörper 4.

Die Standvorrichtung weist zwei kurze, um Schwenklager 10 klappbare, schalenförmig ausgebildete Stützbeine 3a,b, die im ausgeklappten Zustand zusammen mit dem Fuß 4 eine Dreipunktstütze bilden, und eine die Stützbeine mit einem Betätigungselement 1 verbindende, längeneinstellbare Zugstange 2 auf. Der Zugstange ist eine in Fig. 4 vergrößert dargestellte Rastmechanik 5 zugeordnet,deren Aufbau und Funktion später noch in Verbindung mit der Fig. 5 erläutert wird. Durch ihre Schalenform liegen die Stützbeine in der Bereitschaftsstellung günstigerweise eng am Stab 11a an (Fig.2).

Zur Befestigung der Standvorrichtung sind zwei Klemmschellen 6a,b vorhanden, wobei die Klemmschelle 6a am oberen Stab 11a und die Klemmschelle 6b nahe dem Fuß 4 am unteren Stab 11b angebracht ist.

Die obere Klemmschelle 6a besitzt eine durchgehende Längsbohrung zur Führung der Zugstange 2 und ein Langloch für einen mit der Zugstange verbundenen Zapfen zur Verdrehsicherung der Zugstange. An der untere Klemmschelle 6b befinden sich die Schwenklager 10 der Stützbeine 3a,b. Auch die untere Klemmschelle weist eine als Führungsrohr 20 für die Zugstange 2 dienende Längsbohrung auf.

Am unteren Ende der Zugstange ist eine umfänglich verlaufend ausgebildete Zahnstange 7 angeformt, in die an den Stützbeinen 3a,b vorhandene Zahnsegmente 8 formschlüssig eingreifen. Oberhalb dieser Zahnstange befindet sich im Führungsrohr 20 eine die Zugstange 2 permanent nach unten beaufschlagende Druckfeder 9 (Fig.4).

Im Bereich über der genannten Druckfeder ist die bereits erwähnte Rastmechanik 5 im oberen Abschnitt des Führungsrohres 20 angeordnet, die vom Aufbau und der Funktion her der in Kugelschreibern verwendeten Rastmechanik ähnlich ist. Sie besteht im Einzelnen aus einer oberhalb der Druckfeder 9 an der Zugstange angeformten, nach oben gerichteten keilförmigen Verzahnung und einer ebenfalls im Führungsrohr axial verschiebbaren, von der Zugstange axial beweglich durchgriffenen Rasthülse 22, die an ihrem unteren Rand auch eine keilförmige Verzahnung besitzt. Auf den oberen Rand übt eine sich an einem an der Zugstange angeformten Bund abstützende Druckfeder 15 ständig eine nach unten gerichtete Kraft aus. Im Führungsrohr 20 befinden sich mehrere radial nach innen vorspringende Längskeile 21 bzw. -stege. Korrespondierend zu diesen Längsstegen sind in der Rasthülse und der Zugstange axial verlaufende Nuten eingeformt.

Die Form der genannten Verzahnungen und deren Funktion ist aus der schematischen Figurenfolge der Fig. 5 erkennbar bzw. anschaulich nachvollziehbar. Wird die Rasthülse durch die Zugstange über den oberen Rand der Längskeile im Führungsrohr angehoben, wird sie durch das Zusammenwirken der schrägen Verzahnungsflächen und den axial wirkenden Druck der von oben auf die Rasthülse drückenden Feder 15 teilweise gedreht und stützt sich schließlich auf den Längskeilen eingerastet ab (Standposition der Gehstütze). Hierbei stützt sich auch die Zugstange mit einem an ihr angeformten Anschlag, beispielsweise als Absatz ausgeführt, an der Rasthülse ab. Durch neuerliches Anziehen der Zugstange wird die Rasthülse von den Längskeilen abgehoben, wieder teilweise gedreht und gleitet dann - bedingt durch die Kraft der Feder 9 - zwischen den Längskeilen axial nach unten, wobei die Stützbeine 3a,b von der Feder 9 an den Stab 11a geklappt werden.

Wie aus der Fig. 1 zu erkennen ist, befindet sich die an der Zugstange 2 angeformte Handhabe 1 dicht unterhalb des Griffs 12 und kann von den Fingern einer auf dem Griff 12 aufliegenden Hand bequem erfasst werden. Durch einmaliges Heranziehen der Handhabe an den Griff können die Stützbeine ausgeklappt und durch erneutes Ziehen der Handhabe wieder hochgeklappt werden, wodurch eine einfache Einhandbedienbarkeit der Standvorrichtung gegeben ist.

Darüber hinaus sind anstatt der aufgezeigten beispielhaften Lösung weitere vorteilhafte Ausführungen möglich.

Um Gewicht und Fertigungsaufwand zu reduzieren, kann anstatt des Schwenklagers 10 ein integriertes Gelenk, beispielsweise ähnlich eines Kunststoffilmgelenks mit integriertem federnden Rückstellelement Verwendung finden.

Anstelle der aufgeführten Zugstange 2 mit angebrachter Verzahnung 7 und den Zahnsegmenten 8 ist die Anbringung eines anderen Zugelements, beispielsweise eines hochflexiblen Stahlbandes oder einer Kette, direkt an den Stützbeinen 3a,b denkbar.

Die bereits erwähnte Rastmechanik 5 kann ebenso im Bereich der oberen Schelle 6a integriert werden. Dies führt zu einer ergonomisch verbesserten Gewichtsverteilung der Standvorrichtung an der Gehhilfe.

Während in Fig. 1 die Standvorrichtung einschließlich der zugehörigen Betätigungselemente als ein auch nachträglich an konventionelle Gehstützen anklemmbarer Bausatz ausgeführt ist, zeigt die Fig. 6 eine abgewandelte Ausführung, bei der der im Prinzip gleiche Betätigungsmechanismus in den innen hohlen Stab 11a,b integriert ist. Alle Bauteile mit gleicher Funktion sind mit den gleichen Bezugszeichen versehen wie in den vorhergehenden Figuren.

Die untere Stabhälfte 11b bildet nun zugleich das Führungsrohr 20, in dem alle weiteren Einzelteile der ansonsten unveränderten Rastmechanik 5 untergebracht sind. Im Vergleich zur Ausführung nach Fig. 1 sind die Schwenklager 10 der Stützbeine 3a,b von der Stabmittelachse radial weiter außen beabstandet angebracht. In der Nähe der Schwenklager 10 befinden sich zwei vertikale Schlitze 25 (Fig. 7) im Führungsrohr 20, die von den mit der Zahnstange 7 formschlüssig in Verbindung stehenden Zahnsegmenten 8 durchgriffen werden. Zur Führung des oberen Endes der im Wesentlichen koaxial im Stab 11 angeordneten Zugstange 2 ist in Höhe des Griffs 12 eine Führungsbuchse 26 angeordnet. Unter dem Griff 12 ist ein mit einer am Griff aufliegenden Hand erreichbares Betätigungselement 1 an der Zugstange 2 befestigt

Eine Abwandlung der in Fig. 6 gezeigten Ausführung ist Gegenstand der Fig. 8. Anstelle einer langen, durchgehenden Zugstange kommt hier eine hydraulische Kraftübertragung zum Einsatz. Sie besteht aus einem nahe am Griff 12 angeordneten Hauptzylinder 30, einem im Stab 11b oberhalb der Rastmechanik 5 positionierten Arbeitszylinder 33 und einer die beiden genannten Zylinder druckdicht verbindenden Leitung 35. Diese Leitung 35 kann zumindest abschnittsweise als ein Spiralschlauch ausgeführt sein, wodurch eine problemlose Längenverstellung des Stabes 11 möglich ist. Im Hauptzylinder ist ein mit dem Betätigungselement 1 verbundener Kolben 31 verschiebbar geführt, der durch Anziehen des Betätigungselements 1 in Richtung zum Griff 12 ein Hydraulikfluid in den Arbeitszylinder 33 drückt, wobei ein im Arbeitszylinder geführter Kolben 34 mit einer daran befestigten, verkürzten Zugstange 2 nach oben bis zum Einrasten der Rastmechanik 5 bewegt wird. Bei diesem Vorgang wird die Druckfeder 9 während dem Ausklappen der Stützbeine 3a,b komprimiert. Wird die Rastmechanik 5 durch neuerliches Anziehen des Betätigungselements 1 entriegelt, erfolgt eine Rückstellung durch die Druckfeder 9, d.h. die Stützbeine werden hochgeklappt. Während der Rückstellbewegung wird die Hydraulikflüssigkeit in den Hauptzylinder 30 zurückgeschoben. Durch die Hydraulik ist eine vorteilhafte Bewegungsdämpfung gegeben. Außerdem ist bei einer entsprechenden Bemessung der wirksamen Kolbenflächen eine günstige Kraftübersetzung realisierbar.

In Fig. 11 ist eine Ausführung einer Längenverstellung zur Anpassung einer ähnlich der Fig. 6 ausgeführten Gehstütze an die Körpergröße eines Benutzers dargestellt. Analog zur zweiteiligen, teleskopartigen Ausführung des aus einer oberen Rohrhälfte 11a und einer unteren Rohrhälfte 11b bestehenden Stabes 11, ist auch die Zugstange 2 zweiteilig gestaltet, d.h. sie besitzt ein oberes, zu 11a verdrehsicher geführtes Rohr 2a und eine in diesem axial verschiebbare Stange 2b. Diese Stange 2b wiederum ist verdrehsicher mit der Rohrhälfte 11b verbunden. Am Stab 11b und dem Rohr 2a befinden sich in Axialrichtung verlaufende Lochreihen mit gleichmäßigem Lochraster, wobei der Stab 1b mit zwei umfänglich um 180 Grad versetzten Lochreihen ausgestattet ist. Am äußeren, dem oberen Stab 11a sind zwei Schwenkbügel 40 mit radial nach innen abstehenden, deckungsgleiche Löcher in den Stabhälften 11 a und 11b durchgreifende Zapfen 41 gelagert, die durch Betätigen der Schwenkbügel 40 mit den Löchern der innen geführten Stabhälfte 11b außer Eingriff gebracht werden können, um dann beide Stabhälften relativ in Axialrichtung auf die neue Länge zu verschieben. Vor dieser Axialverschiebung müssen die beiden Stabhälften 11a und 11b in Umfangsrichtung zueinander verdreht werden, um einen eine schräg zur Umfangsrichtung verlaufende Steuerfläche 43 aufweisenden, radial im Stab 2b verschiebbar geführten Stift 42 gegen die Kraft einer den Stift in Richtung zum Rohr 2a beaufschlagenden Druckfeder 44 radial einwärts soweit zu verschieben, dass der Stift nicht mehr mit einem Loch im Rohr 2a in Eingriff steht. Nach der Längeneinstellung kann der Stift 42 durch eine gegensinnige Drehung der Stabhälften 11 a und 11b in sein nun neu zugeordnetes Loch im Rohr 2a einrasten, während gleichzeitig die Zapfen 41 ebenfalls in ihre neu zugeordneten Löcher in der Stabhälfte 11b durch Freigeben der Schwenkbügel 40 eingreifen. Die beschriebene Längenverstellung hat lediglich beispielhaften Charakter, weil zur Erfüllung der selben Aufgabe auch abgewandelte Ausführungen denkbar sind.

## Patentansprüche

1. Gehstütze in längenverstellbarer Ausführung mit einer Standvorrichtung, einem eine Achselschiene oder Unterarmschiene (13), einen Handgriff (12) und einen Fuß (4) aufweisenden Stab (11a, 11 b), an dessen fußnahem Bereich sich aus einer Bereitschaftsposition in eine Standposition und umgekehrt um ein am Stab ortsfest befestigtes Schwenklager (10) klappbare Stützbeine (3a, 3b) befinden, die über eine eine Rastmechanik (5) aufweisende Kraftübertragung (2) mit einem dem Handgriff zugeordneten, von den Fingern einer am Handgriff anliegenden Hand erfassbaren Betätigungselement (1) verbunden sind, **dadurch gekennzeichnet, dass** die Kraftübertragung (2) im Stab (11a, 11b) angeordnet ist und bei einer Verstellung seiner Länge sich selbsttätig in Längsrichtung anpasst.

2. Vorrichtung nach Anspruch 1, **dadurch gekennzeichnet, dass** die Kraftübertragung als Gestänge (2), insbesondere Zuggestänge, ausgebildet ist.

3. Vorrichtung nach Anspruch 2, **dadurch gekennzeichnet, dass** das Gestänge (2) gegen Verdrehen gesichert annähernd parallel zum Stab (11a, 11b) verschiebbar geführt ist.

4. Vorrichtung nach wenigstens einem der Ansprüche 1 bis 3, **dadurch gekennzeichnet, dass** das Gestänge an seinem unteren Ende eine Zahnstange (7) aufweist, in die an den Stützbeinen (3a,3b) verdrehfest angeordnete Zahnsegmente (8) formschlüssig eingreifen.

5. Vorrichtung nach wenigstens einem der Ansprüche 1 bis 4, **dadurch gekennzeichnet, dass** die Rastmechanik (5) so ausgebildet ist, dass die Stützbeine durch Heranziehen des Betätigungselements (1) in Richtung zum Griff (12) aus der Bereitschaftsposition in eine Standposition und durch erneutes Heranziehen des Betätigungselements in Richtung zum Griff aus der Standposition in die Bereitschaftsposition zurück überführbar sind.

6. Vorrichtung nach wenigstens einem der vorhergehenden Ansprüche 1 bis 5, **dadurch gekennzeichnet, dass** die Stützbeine (3a, 3b) schalenförmig ausgebildet sind und sich in der Bereitschaftsposition eng an den Stab (11a, 11b) anschmiegen.

7. Vorrichtung nach einem der Ansprüche 1 bis 6, **dadurch gekennzeichnet, dass** die Rastmechanik (5) im Stab (11) angeordnet ist.

8. Vorrichtung nach einem der Ansprüche 1 bis 7, **dadurch gekennzeichnet, dass** die Kraftübertragung vom Betätigungselement (1) zu den Stützbeinen (3a, 3b) zumindest abschnittsweise hydraulisch erfolgt.

9. Vorrichtung nach Anspruch 8, **dadurch gekennzeichnet, dass** die Kraftübertragung einen biegeelastischen Spiralschlauch (35) aufweist.

10. Vorrichtung nach einem der Ansprüche 2 bis 7, **dadurch gekennzeichnet, dass** das Gestänge (2a, 2b) zweiteilig und in Axialrichtung längenverstellbar ausgebildet ist.

11. Vorrichtung nach Anspruch 10, **dadurch gekennzeichnet, dass** beide Gestängeteile (2a, 2b) über eine Verriegelung (42,44) in Axialrichtung koppelbar sind, wobei die Verriegelung durch eine gegensinnige Drehung der Gestängeteile selbsttätig ent- und verriegelbar ist.

## Claims

1. Crutch of adjustable length with a stand device and with a rod (11a, 11b) which has an axillary support or forearm support (13), a handle (12) and a foot (4) and at whose area near the foot there are support legs (3a, 3b) which can be folded from a ready-for-use position to a stand position and vice versa about a pivot bearing (10) secured in a fixed position on the rod, and which support legs (3a, 3b) are connected, via a force transmission means (2) with catch mechanism (5), to an actuating element (1) which is assigned to the handle and can be gripped by the fingers of a hand resting on the handle, **characterized in that** the force transmission means (2) is arranged in the rod (11a, 11b) and, upon adjustment of its length, it adapts automatically in the longitudinal direction.

2. Device according to Claim 1, **characterized in that** the force transmission means is designed as a connecting rod (2), in particular as a pull rod.

3. Device according to Claim 2, **characterized in that** the connecting rod (2), secured against turning, is displaceably guided approximately parallel to the rod (11a, 11b).

4. Device according to at least one of Claims 1 to 3, **characterized in that** the connecting rod has, at its lower end, a toothed rack (7) into which tooth segments (8), arranged secure against turning on the support legs (3a, 3b), engage with a form fit.

5. Device according to at least one of Claims 1 to 4, **characterized in that** the catch mechanism (5) is designed in such a way that, by pulling the actuating element (1) in the direction towards the handle (12), the support legs can be moved from the ready-for-use position to a stand position, and, by once more pulling the actuating element in the direction towards the handle, they can be moved from the stand position back to the ready-for-use position.

6. Device according to at least one of the preceding Claims 1 to 5, **characterized in that** the support legs (3a, 3b) are of shell-shaped design and, in the ready-for-use position, bear snugly on the rod (11a, 11b).

7. Device according to at least one of Claims 1 to 6, **characterized in that** the catch mechanism (5) is arranged in the rod (11).

8. Device according to one of Claims 1 to 7, **characterized in that** the force transmission from the actuating element (1) to the support legs (3a, 3b) is effected at least in part by hydraulic means.

9. Device according to Claim 8, **characterized in that** the force transmission means has a flexurally elastic spiral tube (35).

10. Device according to one of Claims 2 to 7, **characterized in that** the connecting rod (2a, 2b) is designed in two parts and can be adjusted in length in the axial direction.

11. Device according to Claim 10, **characterized in that** both connecting rod parts (2a, 2b) can be coupled in the axial direction via a locking mechanism (42, 44), said locking mechanism being able to be unlocked and locked automatically by the connecting rod parts being turned in opposite directions.

## Revendications

1. Béquille de réalisation réglable en longueur, avec un dispositif de support, une canne (11a, 11b) présentant une partie pour les aisselles ou pour l'avant-bras (13), une poignée (12) et un pied (4), sa région proche du pied présentant des jambes de support (3a, 3b) rabattables d'une position prête à l'emploi dans une position de support et inversement, autour d'un palier pivotant (10) attaché fixement à la canne, lesquelles sont connectées par le biais d'une transmission de force (2) présentant un mécanisme d'encliquetage (5) à un élément d'actionnement (1) associé à la poignée, pouvant être saisi par les doigts de la main s'appuyant contre la poignée, **caractérisée en ce que** la transmission de force (2) est prévue dans la canne (11a, 11b) et s'adapte automatiquement dans la direction longitudinale dans le cas d'un réglage de sa longueur.

2. Dispositif selon la revendication 1, **caractérisé en ce que** la transmission de force est réalisée en tant que tringle (2), notamment tringle de traction.

3. Dispositif selon la revendication 2, **caractérisé en ce que** la tringle (2) est guidée de manière à pouvoir coulisser approximativement parallèlement à la canne (11a, 11b) tout en étant immobilisé en rotation.

4. Dispositif selon au moins une quelconque des revendications 1 à 3, **caractérisé en ce que** la tringle présente à son extrémité inférieure une crémaillère (7) dans laquelle viennent en prise par engagement positif des segments dentés (8) disposés immobiles en rotation sur les jambes de support (3a, 3b).

5. Dispositif selon au moins une quelconque des revendications 1 à 4, **caractérisé en ce que** le mécanisme d'encliquetage (5) est réalisé de telle sorte que les jambes de support, par rapprochement de l'élément d'actionnement (1) dans la direction de la poignée (12), puissent être transférées de la position prête à l'emploi dans une position de support, et par un rapprochement répété de l'élément d'actionnement dans la direction de la poignée, de la position de support à nouveau dans la position prête à l'emploi.

6. Dispositif selon au moins une quelconque des revendications précédentes 1 à 5, **caractérisé en ce que** les jambes de support (3a, 3b) sont réalisées en forme de coques et épousent étroitement la forme de la canne (11a, 11b) dans la position prête à l'emploi.

7. Dispositif selon l'une quelconque des revendications 1 à 6, **caractérisé en ce que** le mécanisme d'encliquetage (5) est disposé dans la canne (11).

8. Dispositif selon l'une quelconque des revendications 1 à 7, **caractérisé en ce que** la transmission de force s'effectue, au moins en partie parr voie hydraulique, depuis l'élément d'actionnement (1) vers les jambes de support (3a, 3b).

9. Dispositif selon la revendication 8, **caractérisé en ce que** la transmission de force présente un tuyau spiralé élastiquement flexible (35).

10. Dispositif selon l'une quelconque des revendications 2 à 7, **caractérisé en ce que** la tringle (2a, 2b) est réalisée en deux parties et de manière réglable en longueur dans la direction axiale.

11. Dispositif selon la revendication 10, **caractérisé en ce que** les deux parties de tringle (2a, 2b) peuvent être accouplées dans la direction axiale par le biais d'un verrouillage (42, 44) le verrouillage pouvant être verrouillé et déverrouillé automatiquement par une rotation des parties de tringle dans un sens opposé.
